# FASCICULE DE BREVET EUROPEEN

(11) **EP 1 145 196 B1**
(45) Date de publication et mention de la délivrance du brevet: **16.04.2008**
(21) Numéro de dépôt: 00977644.4
(22) Date de dépôt: 09.11.2000
(51) Int. Cl.: G07B 5/02, G07B 3/00

(54) **APPAREIL DISTRIBUTEUR DE TICKETS**
VORRICHTUNG ZUR AUSGABE VON KARTEN
TICKET DISPENSING APPARATUS

(30) Priorité: 19.11.1999 FR 9914595
(43) Date de publication de la demande: 17.10.2001
(73) Titulaire: AXIOHM, F-92120 Montrouge (FR)
(72) Inventeur: DARET, Dominique, F-92120 Montrouge (FR); MAZEL, Frédéric, F-92120 Montrouge (FR); ARRUFAT, Richard, F-92220 Bagneux (FR); THEVENET, Eric, F-75019 Paris (FR)
(74) Mandataire: Robert, Jean-Pierre
(86) Numéro de dépôt international: PCT/FR2000/003122
(87) Numéro de publication internationale: WO 2001/037223

(56) Documents cités:
- EP-A- 0 610 116
- GB-A- 2 082 973
- US-A- 4 579 267

## Description

La présente invention concerne un appareil distributeur de tickets, chacun d'eux étant constitué par un tronçon détaché d'une bande continue de papier. Plus précisément, l'appareil de l'invention est associé à une machine d'impression de ces tickets qui forme le reçu ou la trace écrite d'une transaction telle qu'un paiement par le moyen d'une carte de crédit. Et plus précisément encore, une application particulière de cet appareil réside dans son association à une imprimante thermique.

Il existe deux variantes principales dans les machines à délivrer des tickets : celles dans lesquelles le ticket se présente au destinataire détaché ou prédétaché de la bande de laquelle il est issu et celles dans lesquelles le ticket se présente attaché à la bande et c'est par une traction de celui-ci qu'il se détache de la bande en passant sur le bord tranchant d'une lame de coupe. Les machines selon cette dernière variante présentent l'avantage d'un dispositif de coupe statique sans pièces en mouvement, donc d'entretien simplifié et fonctionnant sans nécessité d'apport d'énergie pour déplacer une lame mobile de coupe. En revanche, leur inconvénient réside dans l'absence d'un bord de coupe net et précis. Il s'agit souvent d'un bord dentelé ou en biais alors que le ruban s'est plutôt déchiré que découpé sur la lame. En effet si la lame possède un fil tranchant au lieu de dents, la difficulté naît de l'amorce de la coupe qui doit être franche et réalisée quelle que soit la force de traction sur le ticket par son destinataire. L'état de la technique le plus récent dans ce domaine consiste à prévoir une lame en forme de V avec une pointe centrale sur laquelle s'amorce la découpe du papier quand le destinataire tire dessus. Cependant, une telle lame est de fabrication complexe et coûteuse.

Par l'invention, on propose d'obtenir un résultat de coupe sinon meilleur du moins équivalent à celui d'une lame pointue et ce avec des lames beaucoup moins onéreuses puisque rectilignes. Les lames peuvent être à fil tranchant linéaire ou dentelé.

A cet effet, l'invention concerne un appareil distributeur de tickets à partir d'une bande de papier continue, chacun formé par un tronçon d'extrémité de cette bande susceptible d'être saisi par un destinataire du ticket et détaché par traction sur cette extrémité, comprenant un mécanisme de pincement du papier le long d'une ligne sensiblement transversale de la bande et, en aval de ce mécanisme, une lame de coupe également sensiblement transversale à la bande sur le bord coupant de laquelle, lors de la traction susdite, la bande prend appui. Selon l'invention, le bord coupant continu ou dentelé de la lame est formé par un segment d'une droite sécante du plan de la bande de papier au contact de la lame avant découpe contenant la ligne de pincement COMME DANS LE DOCUMENT US-A-4 579 267, et dont la projection dans ce plan converge vers la ligne de pincement à partir du contact du papier sur la lame.

En d'autres termes, si la bande de papier est horizontale entre la ligne de pincement et la lame de coupe, le bord de coupe de la lame est incliné vers le bas et du côté de la ligne de pincement. Cette double inclinaison permet d'une part de créer lorsque l'on tire sur le tronçon de bande à détacher, un point de coupe à l'endroit duquel l'effort de traction est concentré, ce qui constitue une amorce franche de découpe (le point haut de la lame) tandis que son inclinaison du côté de la ligne de pincement est établi pour corriger la coupe biaise qui résulterait normalement d'une lame ayant un bord de coupe incliné dans un plan vertical parallèle à la ligne de pincement.

Lorsque l'appareil selon l'invention est associé à une imprimante thermique, la ligne de pincement est la ligne de contact de la tête d'impression avec le cabestan d'entraînement du papier sous celle-ci. Il n'est pas rare que l'effort exercé par la tête sur le cabestan soit insuffisant pour assurer un pincement correct du papier qui peut donc glisser pendant la découpe. La retenue du papier s'opère également par le frottement de la partie de celui-ci qui est enroulée autour du cabestan, ce dernier étant réalisé dans un matériau sur lequel le papier "accroche" ne serait-ce que pour être entraîné par le cabestan. L'effort de traction au moins avant l'amorce de la coupe, s'exerce donc de manière désavantageuse sur le cabestan qui encaisse des efforts parasites nuisant, à la longue, à son bon fonctionnement.

Pour remédier à cela, selon une particularité de l'invention, la lame est solidaire d'un support monté pivotant autour d'un axe fixe sensiblement parallèle à une droite transversale de la bande de papier, situé sous le bord de coupe et en retrait de celui-ci, ce support présentant, en amont de la lame de coupe, une partie en forme de mâchoire qui s'avance en direction de la bande contre une butée fixe lorsque l'extrémité de la bande subit la traction susdite. Cette mâchoire et cette butée forment un mécanisme de pincement supplémentaire qui vient, soit empêcher le glissement du papier lors de la découpe, soit au moins pour partie, soulager le cabestan de l'effort de traction résultant de la prise du ticket par le destinataire.

D'autres caractéristiques et avantages de l'invention ressortiront de la description donnée ci-après de quelques exemple de sa réalisation.

Il sera fait référence aux dessins annexés parmi lesquels :
- la figure 1 est un schéma illustrant l'une des caractéristiques de l'invention,
- les figures 2 et 3 sont des vues simplifiées de deux variantes de réalisation d'un mécanisme de coupe conforme à l'invention associé à une imprimante thermique.

A la figure 1 on a représenté une bande de papier 1 qui passe sur un rouleau 2. Au niveau d'une génératrice 3 de ce rouleau, cette bande de papier peut être pincée (flèche P). Au-delà du rouleau, dans le sens de passage D de la bande, celle-ci passe sur une lame de coupe 4 qui s'étend sensiblement transversalement à la bande. Cette lame de coupe possède un bord coupant ou tranchant 5 (le fil de la lame), ici représenté sans dentelure.

Pour assurer une bonne amorce de coupe lorsqu'on tire la bande de papier vers le bas qui est ainsi renvoyée en 1' par la lame de coupe 4, il faut que l'effort de traction T soit concentré en un point de contact de la lame avec la bande de papier. Pour ce faire, le fil 5 de la lame est formé par un tronçon de droite qui est sécant du plan tangent au rouleau 2 contenant la bande de papier et passant par la ligne de pincement 3. En d'autres termes, lorsque, sur la figure 1 la bande de papier est tirée dans la direction D sensiblement horizontale, le fil de la lame 5 est au contact du bord 1a de cette bande de papier alors qu'il est situé nettement en dessous de son bord 1b (écartement x). Le point de contact 6 de la bande avec la lame constitue un point d'amorce de la coupe lorsque l'on rabat la bande verticalement et on lui fait subir une traction T.

On comprend que, si la lame 4 était parfaitement transversale à la bande de papier 1, la coupe s'opérant progressivement le long du fil 5 depuis le bord 1a jusqu'au bord 1b, le point d'intersection du fil 5 avec le bord 1b serait situé plus loin que le point 6 par rapport à la ligne de pincement 3. Il s'en suivrait que la découpe de la bande ne serait pas strictement transversale.

Pour corriger ce défaut, on incline la lame de coupe en direction de la ligne de pincement 3 pour que sa partie située sous le bord 1b de la bande 1 soit plus proche de cette ligne de pincement afin que le point d'intersection du fil 5 et du bord 1b soit à la même distance de la ligne 3 que le point 6. Pour exprimer ceci géométriquement, on dira donc que non seulement le fil 5 de la lame de coupe est sécant du plan de la bande contenant la ligne de pincement 3, mais sa projection 7 sur ce plan converge avec cette ligne de pincement. L'angle de convergence A est bien entendu de quelques degrés (exagéré sur la représentation de la figure 1).

A la figure 2 on retrouve certains des éléments déjà décrits avec les mêmes références. Le rouleau 2 constitue le cabestan d'une imprimante thermique dont la tête d'impression est représentée en 8 avec une ligne de points chauffants 9, rappelée élastiquement contre le cabestan 2 par un organe élastique 10. La bande de papier 1 au sortir de l'imprimante thermique est conduite dans une goulotte 11 à l'extrémité de laquelle elle peut être saisie par l'utilisateur.

Le dispositif de coupe selon l'invention est situé à l'entrée de la goulotte 11, de manière à faire saillie dans le trajet du papier pour que ce dernier ait un contact franc avec la lame de coupe lorsqu'on tire sur la bande de papier.

La lame de coupe 4 est portée par (ou en une seule pièce avec) un support 12 qui est monté pivotant autour d'un axe 13 qui est sensiblement parallèle à une droite transversale de la bande de papier situé en retrait par rapport au fil tranchant 5 de la lame pour que la traction sur le papier transmise à la lame et au support crée un couple de pivotement de ce dernier autour de l'axe 13. Ce support présente une surface supérieure 14 formant guidage du papier à l'entrée de la goulotte 11, cette surface 14 étant limitée en aval par la lame de coupe 4 (ou un bord tranchant du support lui-même) et en amont par une partie 15 située en regard d'une butée 16 qui forme l'entrée de la goulotte 11. La position relative du fil 5 de la lame 4 et de l'axe 13 est telle que lorsqu'on tire sur la bande de papier 1, à l'extérieur de la goulotte 11, le support 12 peut basculer dans le sens des aiguilles d'une montre à l'intérieur de la goulotte 11 jusqu'au contact de la partie 15 avec la butée 16. Un organe élastique de rappel 17 agit sur le support 12 pour écarter la mâchoire 15 de la butée 16 lorsque l'effort de traction a cessé.

On comprend qu'à la fin d'une impression, lorsque l'usager veut obtenir un ticket, il tire sur l'extrémité qui lui est offerte de la bande 1, ce qui conduit au basculement du support 12 jusqu'à ce que la partie 15 vienne pincer cette bande contre la butée 16. Le tronçon de bande est alors découpé par le fil 5 de la lame 4 et à la fin de la découpe, le ressort 17 éloigne la mâchoire 15 de la butée 16. On pourra prévoir un revêtement sur l'une ou l'autre des surfaces de la mâchoire 15 ou de la butée 16 en contact avec le papier qui favorise la retenue du papier lorsque ces deux parties sont en contact.

A la figure 3 on a représenté une variante de réalisation du distributeur de tickets conforme à l'invention dans laquelle certains des éléments déjà décrits porte les mêmes références. Dans cette variante, l'adhérence de la bande de papier sur le cabestan 2 de l'imprimante thermique est supposée suffisante pour résister à la traction exercée sur cette bande lors de la délivrance du ticket. La lame de coupe 4 est ici fixe par rapport aux éléments de bâti qui définissent la goulotte 11 et est située à l'entrée de celle-ci en saillie dans le trajet du papier. Elle se présente sous la forme d'une lame fine rapportée sur une partie du bâti de l'appareil définissant l'entrée de la goulotte. La surface de guidage du papier entre la sortie de l'imprimante thermique et l'entrée de la goulotte 11 est formée, au moins en partie, par la face supérieure d'un volet 18 situé en amont de la lame 4 et monté pivotant par son extrémité la plus éloignée de la lame 4 autour d'un axe 19 sensiblement parallèle à une ligne transversale de la bande de papier tandis que son extrémité libre 18a voisine de la lame 4 forme une surface de glissement pour la bande de papier située à un niveau supérieur à celui du fil 5 tranchant de sorte que, en l'absence de traction sur la bande de papier, après une découpe, le bord avant de cette bande puisse progresser dans la goulotte 11 sous l'effet de l'entraînement par le cabestan 2 sans venir buter contre la lame 4. Lorsqu'on exerce une traction sur la bande de papier, cette surface de glissement que forme le volet 18 peut s'escamoter jusqu'au moins au niveau du tranchant de la lame 4, à l'encontre d'un organe de rappel élastique 20 pour que la bande de papier puisse venir au contact du fil tranchant de la lame 4.

On a représenté en trait mixte sur la figure 2 sous la référence 18', une disposition semblable intégrée dans le support 12 pivotant de la lame 4.

Dans une variante de réalisation du volet 18, on peut prévoir une paroi, élastiquement flexible du genre lame de ressort qui possède donc un effet d'auto-rappel, encastrée par une extrémité sur le bâti du côté du cabestan tandis que son extrémité libre est voisine de la lame 4 et tend à se redresser dans la goulotte pour être au repos en appui contre des butées fixes encadrant le ruban de papier au voisinage de la lame 4 et maintenant ce bord libre à un niveau légèrement supérieur à celui du fil de la lame.

L'appareil selon l'invention peut être ouvrant, c'est-à-dire que, la bande de papier étant issue d'un rouleau mis en place dans une réserve de l'appareil, il peut être commode de pouvoir introduire le rouleau en ayant séparé le cabestan de la tête d'impression thermique. Dans ce cas, le cabestan, la goulotte et la lame de coupe sont portés par un couvercle articulé à un bâti portant quant à lui la tête d'impression 8, l'articulation du couvercle étant par exemple réalisée autour d'un axe 21 (voir figure 2) situé par rapport à la ligne de points chauffants 9 de l'imprimante 8 de manière que cette imprimante forme avec le cabestan un dispositif connu en lui-même de verrouillage élastique du couvercle sur le bâti de l'appareil.

## Revendications

1. Appareil distributeur de tickets à partir d'une bande de papier (1) continue, chacun formé par un tronçon d'extrémité de cette bande susceptible d'être saisi par un destinataire du ticket et détaché par traction sur cette extrémité, comprenant un mécanisme de pincement du papier le long d'une ligne (3) transversale de la bande (1) et, en aval de ce mécanisme, une lame de coupe (4) sensiblement transversale à la bande sur le bord coupant (5) de laquelle, lors de la traction susdite, la bande prend appui, le bord coupant (5) de la lame étant formé par un segment d'une droite sécante du plan de la bande (1) de papier au contact de la lame (4) avant découpe contenant la ligne de pincement (3), **caractérisé en ce que** la projection (7) dans le plan (1) susdit du bord coupant (5) de la lame (4) converge vers la ligne (3) de pincement à partir du point de contact (6) du papier sur la lame.

2. Appareil selon la revendication 1, **caractérisé en ce que** la lame (4) est solidaire d'un support (12) monté pivotant autour d'un axe fixe (13) sensiblement parallèle à une droite transversale de la bande (1) de papier et situé sous le bord de coupe (5) et en retrait de celui-ci, ce support présentant, en amont de la lame de coupe (4), une partie (15) en forme de mâchoire qui s'avance en direction de la bande (1) contre une butée fixe (16) lorsque l'extrémité de la bande (1) subit la traction susdite et qui forme avec cette butée (16) ledit mécanisme de pincement.

3. Appareil selon la revendication 2, **caractérisé en ce que** le support (12) de la lame est soumis en permanence à l'effet d'un organe de rappel (17) tendant à écarter la mâchoire (15) de la butée (16).

4. Appareil selon l'une des revendications précédentes, **caractérisé en ce que** 1e bord coupant (5) est ménagé au sommet d'une lame mince (4) distante de la ligne de pincement (3) susdite et **en ce qu'**il comporte une surface de guidage du papier entre la ligne de pincement (3) et le bord coupant (5) de la lame mince formé par un volet (18) escamotable entre une première position dans laquelle son extrémité voisine de la lame est située au-dessus du bord coupant (5) et une seconde position où cette partie est au plus située au même niveau que ce bord coupant (5), ce volet (18) état soumis à l'effet d'un organe de rappel (20) tendant à le placer en permanence dans sa première position.

## Claims

1. A device for dispensing tickets from a continuous strip of paper (1), each ticket being constituted by an end segment of the strip suitable for being grasped by a recipient of the ticket and detached by applying traction to said end, the device comprising a mechanism for pinching the paper along a line (3) extending transversely across the strip (1), and downstream from this mechanism, a cutting blade (4) extending substantially transversely across the strip, with the strip bearing against the cutting edge (5) of the blade when the above-mentioned traction is applied, wherein the cutting edge (5) of the blade is formed by a straight-line segment that intersects the plane of the strip of paper (1) in contact with the blade (4) prior to cutting and containing the pinch line (3), **characterized in that** the projection (7) of the cutting edge (5) of the blade (4) onto said plane is converging towards the pinch line (3) from the contact point (6) of the paper with the blade.

2. A device according to claim 1, wherein the blade (4) is secured to a support (12) mounted to pivot about a fixed axis (13) substantially parallel to a straight line extending transversely relative to the strip of paper (1) and situated beneath the cutting edge (5), being set back therefrom, said support presenting, upstream from the cutting blade (4), a jaw-forming portion (15) which advances towards the strip (1) to come against a fixed abutment (16) when the end of the strip (1) is subjected to the above-mentioned traction, and which co-operates with said abutment (16) to form said pinch mechanism.

3. A device according to claim 2, wherein the blade support (12) is continuously subjected to force from a return member (17) tending to move the jaw (15) away from the abutment (16).

4. A device according to claim 1, wherein the cutting edge (5) is provided at the top of a thin blade (4) remote from the above-mentioned pinch line (3), and wherein the device includes a paper guide surface between the pinch line (3) and the cutting edge (5) of the thin blade, which surface is formed by a flap (18) that is retractable between a first position in which its end close to the blade is situated above the cutting edge (5) and a second position in which said portion is situated no higher than said cutting edge (5), the flap (18) being subjected to a return member (20) tending to keep it permanently in its first position.

## Patentansprüche

1. Vorrichtung zur Ausgabe von Karten von einer Endlospapierbahn (1), wobei die Karten jeweils von einem Endabschnitt dieser Bahn gebildet sind, der dazu geeignet ist, von einem Empfänger der Karte ergriffen und durch Ziehen an diesem Ende abgerissen zu werden, umfassend einen Klemmmechanismus zum Festklemmen des Papiers entlang einer Querlinie (3) der Bahn (1) und stromabwärts dieses Mechanismus eine im Wesentlichen quer zur Bahn verlaufende Schneidklinge (4), an deren Schneidkante (5) die Bahn während des oben genannten Ziehens zur Anlage kommt, wobei die Schneidkante (5) der Klinge von einem Segment einer Geraden gebildet ist, welche die Ebene der vor dem Schnitt mit der Klinge (4) in Kontakt stehenden Papierbahn (1) schneidet, wobei die Ebene die Klemmlinie (3) enthält, **dadurch gekennzeichnet, dass** die Projektion (7) der Schneidkante (5) der Klinge (4) auf die oben genannte Ebene (1) ausgehend von dem Kontaktpunkt (6) des Papiers mit der Klinge zur Klemmlinie (3) hin konvergiert.

2. Vorrichtung nach Anspruch 1, **dadurch gekennzeichnet, dass** die Klinge (4) fest mit einem Träger (12) verbunden ist, der drehbar um eine ortsfeste Achse (13) gelagert ist, die im Wesentlichen parallel zu einer transversalen Geraden der Papierbahn (1) ist und unter der Schneidkante (5) zurückversetzt zu derselben liegt, wobei dieser Träger stromaufwärts der Schneidklinge (4) einen Abschnitt (15) in Form einer Klemmbacke aufweist, die sich in Richtung der Bahn (1) auf einen ortsfesten Anschlag (16) zubewegt, wenn auf das Ende der Bahn (1) der oben genannte Zug ausgeübt wird, und der mit diesem Anschlag (16) den genannten Klemmmechanismus bildet.

3. Vorrichtung nach Anspruch 2, **dadurch gekennzeichnet, dass** der Träger (12) der Klinge dauerhaft der Wirkung eines Rückstellelements (17) ausgesetzt ist, das darauf abzielt, die Klemmbacke (15) von dem Anschlag (16) wegzudrücken.

4. Vorrichtung nach einem der vorhergehenden Ansprüche, **dadurch gekennzeichnet, dass** die Schneidkante (5) an dem Rand einer dünnen Klinge (4) mit Abstand zur oben genannten Klemmlinie (3) ausgebildet ist und dass die Vorrichtung eine Führungsfläche zur Führung des Papiers zwischen der Klemmlinie (3) und der Schneidkante (5) der dünnen Klinge umfasst, die von einer Klappe (18) gebildet ist, die zwischen einer ersten Position, in der sich ihr nahe der Klinge befindliches Ende oberhalb der Schneidkante (5) befindet, und einer zweiten Position umgeklappt werden kann, in der sich dieser Abschnitt höchstens auf gleicher Höhe wie diese Schneidkante (5) befindet, wobei diese Klappe (18) der Wirkung eines Rückstellelements (20) ausgesetzt ist, das darauf abzielt, sie dauerhaft in ihre erste Position zu stellen.
